# EUROPÄISCHE PATENTSCHRIFT

(11) **EP 3 654 301 B1**
(45) Veröffentlichungstag und Bekanntmachung des Hinweises auf die Patenterteilung: **30.06.2021**
(21) Anmeldenummer: 18207112.6
(22) Anmeldetag: 19.11.2018
(51) Int. Cl.: G07D 3/14, G07D 9/00

(54) **VORRICHTUNG ZUM VEREINZELN, PRÜFEN UND WEITERLEITEN VON MÜNZEN**
DEVICE FOR SEPARATING, TESTING AND DISPENSING COINS
DISPOSITIF DE SÉPARATION, DE CONTRÔLE ET DE DISTRIBUTION DE PIÈCES DE MONNAIE

(43) Veröffentlichungstag der Anmeldung: 20.05.2020
(73) Patentinhaber: Walter Hanke Mechanische Werkstätten GmbH & Co. KG, 14167 Berlin (DE)
(72) Erfinder: GRIESE, Roland, 12203 Berlin (DE)
(74) Vertreter: Pfenning, Meinig & Partner mbB

(56) Entgegenhaltungen:
- EP-A1- 1 777 661
- EP-A1- 1 956 563
- WO-A1-99/48058
- US-A1- 2014 238 816

## Beschreibung

Die Erfindung betrifft eine Vorrichtung zum Vereinzeln, Prüfen und Weiterleiten von Münzen mit einer drehbar gelagerten Mitnehmerscheibe zum Transport von Münzen aus einem Sammelbehälter und einer Vorrichtung zum Weiterleiten von auf der Mitnehmerscheibe geführten Münzen zu einer Überführungsvorrichtung.

In Bezahlautomaten mit Geldrückzahlung werden sogenannte Hopper verwendet, wobei teilweise bis zu acht Hopper für jeweils eine Münzsorte im Einsatz sind. Durch einen Hopper für mehrere Münzsorten werden Bauraum und Kosten der Automaten reduziert. Bei dem sogenannten Multi Coin Hopper werden Münzen in einen Aufnahme- oder Sammelbehälter ungeregelt eingefüllt und die Münzen aus dem Sammelbehälter mittels einer Vorrichtung vereinzelt und einer Kasse und/oder einer Auszahleinheit weitergeleitet.

Beispielsweise ist aus der US 7 628 685 B2 ein Hopper mit einer Drehscheibe bekannt, die eine Mehrzahl von radial angeordneten Münzkammern bzw. Münzausnehmungen aufweist, wobei außerdem eine Auswurfeinheit zum Wegführen der in den einzelnen Kammern aufgenommenen Münzen nach außen vorgesehen ist.

WO 99/48058 A1 offenbart Hopper mit zwei nebeneinanderliegenden rotierenden Scheiben, wobei auf der einen Scheibe zu sortierende Münzen gefördert werden und die andere Scheibe an ihrer Unterseite angebrachte Finger aufweist, die mit Münzen der einen Scheibe in Eingriff treten und sie auf die andere Scheibe ziehen.

Die Automatenwirtschaft ist bemüht, behindertengerechte Automaten zu schaffen, deren Münzeinwurf und Münzrückgabe eng beieinander liegen. Dazu muss die Bauform der Hopper für eine Auszahlung der Münzen nach oben angepasst werden.

Ausgehend vom Stand der Technik liegt der vorliegenden Erfindung die Aufgabe zugrunde, eine Vorrichtung zum Vereinzeln, Prüfen und Weiterleiten von Münzen zu schaffen, bei der Münzen unterschiedlicher Größen und Dicken in schneller Weise geprüft und an eine Sortier- bzw. Auszahleinheit ebenfalls mit großer Geschwindigkeit weitergegeben werden, wobei eine Variabilität der Bauform für einen einen oder mehrere Hopper verwendenden Automaten zur Verfügung gestellt wird.

Diese Aufgabe wird erfindungsgemäß durch die Merkmale des Hauptanspruchs gelöst.

Durch die in den Unteransprüchen angegebenen Maßnahmen sind vorteilhafte Weiterbildungen und Verbesserungen möglich.

Entsprechend der Erfindung ist die Vorrichtung zum Vereinzeln, Prüfen und Weiterleiten von Münzen mit einer drehbar gelagerten Mitnehmerscheibe zum Fördern von Münzen aus einem Sammelbehälter und einer Vorrichtung zum Weiterleiten von auf der Mitnehmerscheibe geführten Münzen zu einer Überführungsvorrichtung versehen, wobei die Vorrichtung zum Weiterleiten eine drehbare Transportscheibe aufweist, die benachbart zur Mitnehmerscheibe angeordnet ist und ausgebildet ist, jeweils die auf der Mitnehmerscheibe geführten Münzen einzeln zu übernehmen und an einer Sensoreinheit zur Bestimmung mindestens eines Parameters der Münze vorbeizuführen. Die Überführungsvorrichtung weist eine Umlenkanordnung auf, die ausgebildet ist, abhängig von dem mindestens einen Parameter der Münze diese in unterschiedliche Transportwege zu leiten.

Durch die erfindungsgemäße Vorrichtung können Münzen unterschiedlicher Arten aus einem Sammelbehälter mit großer Geschwindigkeit gefördert, vermessen und in unterschiedliche Transportwege geleitet werden, wobei verhindert wird, dass es zu Kollisionen zwischen den Münzen untereinander kommt. Dabei werden die mittels der Transportscheibe der Vorrichtung zum Weiterleiten der von der Mitnehmerscheibe übernommenen Münzen in Bezug auf die Mitnehmerscheibe nach oben zu der Umlenkanordnung transportiert, die die Münzen z. B. zu einer Auszahlungsanordnung leitet, wobei letztere im Automaten entsprechend der Anforderungen an verschiedenen Auszahlungsstellen angeordnet werden kann.

Die Transportscheibe weist eine Grundplatte und mindestens einen Greifarm auf, die gemeinsam umlaufen, weiterhin sind Mittel zum Einklemmen der Münze zwischen der Grundplatte und dem mindestens einen Greifarm vorgesehen. Mittels des Greifarms bzw. der Greifarme können Münzen schnell von der Mitnehmerscheibe abgezogen werden, wobei die Mittel zum Einklemmen dazu beitragen, eine Münze zwischen der Grundplatte und dem mindestens einen Greifarm einzuklemmen, wodurch die Münze sicher zwischen der Grundplatte und dem Greifarm, die gemeinsam umlaufen, weitertransportiert wird.

Bei dem Ausführungsbeispiel läuft die Transportscheibe synchron zur Mitnehmerscheibe in einem vorgegebenen Geschwindigkeitsverhältnis um, d.h. die Drehpositionen der Scheiben müssen immer synchron bleiben, da ansonsten der Greifarm nicht in der richtigen Position greift. Entsprechend diesen Verhältnissen können die Geschwindigkeiten der Transportscheibe und der Mitnehmerscheibe zur Erhöhung der Fördergeschwindigkeit optimal aneinander angepasst werden.

In einem Ausführungsbeispiel umfasst die Transportscheibe mehrere Greifarme, und die Mitnehmerscheibe weist mehrere Mitnahmeausnehmungen bzw. Mitnahmekammern auf, in denen die vereinzelten Münzen aufgenommen sind, wobei die Anzahl der Greifarme und die Anzahl der Mitnahmekammern in einem festen Verhältnis stehen. Dadurch können die Geschwindigkeit der Mitnehmerscheibe und die Geschwindigkeit der Transportscheibe zueinander weiterhin optimiert werden, wodurch trotz hoher Geschwindigkeit eine Kollision oder ein Überholen der Münzen untereinander vermieden werden kann. Vorzugsweise wurde ein Übersetzungsverhältnis von 3:1 gewählt, das auf Erfahrungswerten beruht. Die Mitnehmerscheibe sollte allerdings auch nicht zu schnell drehen. Die Münzen brauchen Zeit, um in die Münzkammern zu gelangen. Zudem brauchen die Münzen Zeit, um sich zu vereinzeln, wobei das Vereinzeln ab der neun Uhr Stellung der Mitnehmerscheibe beginnt. Eine zu schnell drehende Mitnehmerscheibe kann dieses nicht gewährleisten. Eine nicht immer gefüllte Mitnehmerscheibe sorgt auch für einen Geschwindigkeitsverlust. Es ist denkbar, dass andere Übersetzungsverhältnisse möglich sind, diese sollten jedoch in Abhängigkeit vom Durchmesser der Mitnehmerscheibe gewählt werden.

Die Mittel weisen zum Einklemmen der Münze ein relativ zu dem mindestens einen umlaufenden Greifarm feststehendes Kulissensegment zum Anheben und Absenken des mindestens einen Greifarms auf. Durch Vorsehen eines solchen Kulissensegments kann das Einklemmen einer Münze zwischen Greifarm und Grundplatte der Transportscheibe in einfacher und kostengünstiger Weise durchgeführt werden. Dabei weist das Kulissensegment einen ebenen Abschnitt und zwei Schrägen jeweils an den Enden des ebenen Abschnitts auf, wodurch an dem einen Ende des Kulissenabschnitts der Greifarm in einfacher Weise angehoben wird, auf dem ebenen Kulissensegment in angehobener Position gleitet und am Ende des Kulissensegments an der Schräge wieder abgesenkt wird.

Die Mittel weisen zum Einklemmen mindestens einen Gleitstift auf, der dem mindestens einen Greifarm zugeordnet ist und ausgebildet ist, auf dem Kulissensegment zu gleiten. Durch die Zusammenarbeit zwischen Kulissensegment und Gleitstift wird eine einfache mechanische Lösung zum Anheben und Absenken des Greifarms zur Verfügung gestellt. Weiterhin kann durch diese Maßnahme eine sichere und reibungsarme Führung zwischen dem mindestens einen Greifarm und dem Kulissensegment erzielt werden.

Dem mindestens einen Greifarm ist eine Feder zugeordnet, die ausgebildet und angeordnet ist, bei angehobenem Greifarm komprimiert zu werden und sich beim Absenken zu entspannen. Durch eine solche Feder wird ein schnelles und sicheres Absenken des Greifarms unterstützt.

In einem Ausführungsbeispiel weist der mindestens eine Greifarm eine Klemmfläche in Form einer flachen Kuppe zur Anlage auf eine zu transportierende Münze auf. besteht aus. Diese Kuppe ist sehr flach und aus weichem Material z.B. Fluorkautschuk mit einer vorgegebenen Shore Härte beispielsweise von 80 gewählt, um punktuell die Münze zu greifen und sich über den Federandruck flächiger anzupassen. Dieses gleicht auch stärkere Prägungstiefen an der Münze aus. Die Klemmfläche sollte einen ausreichenden Grip aufweisen, um eine Schlupf der Münze zu verhindern. Auf diese Weise kann die Münze sicher zwischen Greifarm und Grundfläche eingeklemmt und transportiert werden.

In besonders vorteilhafter Weise weist die Überführungsvorrichtung einen Auswurfhebel mit Schnappanordnung auf, wobei an der Transportscheibe Vorsprünge zum Auslösen der Schnappanordnung und Betätigen des Auswurfhebels angeordnet sind. Durch das Versehen des Auswurfhebels mit der Schnappanordnung wird bei Auslösen der Schnappanordnung die Münze sicher und schnell in die Umlenkanordnung gefördert.

In einem Ausführungsbeispiel ist die Sensoreinheit unterhalb der Grundplatte der Transportscheibe feststehend angeordnet und ist zur Feststellung der Münzgröße und mindestens einer Materialeigenschaft ausgebildet. Durch diese Anordnung kann schon auf dem Weg der Münze auf der Transportscheibe die Münze hinsichtlich ihrer Art unterschieden werden und entsprechend in der Umlenkanordnung verarbeitet werden. Durch diese Maßnahme wird die Geschwindigkeit der Förderung und Erkennung der Münze erhöht.

In einem Ausführungsbeispiel weist die Umlenkanordnung eine Klappenanordnung auf, die abhängig von dem mindestens einen Parameter der Münze steuerbar ist. Durch die Klappenanordnung, die in den Weg der Münze eingeschwenkt werden kann, kann bei Betätigung des Auswurfhebels die Münze in unterschiedliche Wege, wie Weiterleitung an die Auszahlung oder Weiterleitung in eine Hauptkasse oder Rückführung in den Sammelbehälter, geleitet werden.

Ein Ausführungsbeispiel ist in den Zeichnungen dargestellt und wird in der nachfolgenden Beschreibung näher erläutert. Es zeigt
- Fig. 1: eine Vorderansicht eines Ausführungsbeispiels der erfindungsgemäßen Vorrichtung,
- Fig. 2: eine perspektivische Ansicht der erfindungsgemäßen Vorrichtung nach Figur 1, bei der die Greifarme in getrennter Darstellung gezeigt sind,
- Fig. 3: eine vergrößerte Darstellung des Mittenbereichs der im Ausführungsbeispiel nach Figur 1 und Figur 2 verwendeten Transportscheibe,
- Fig. 4: eine perspektivische Ansicht eines Ausschnitts der Mitnehmerscheibe und der Transportscheibe mit angehobenem Greifarm,
- Fig. 5: eine perspektivische Ansicht in die Figur 4, bei der der Greifarm eine Münze übernommen hat, und
- Fig. 6: eine Draufsicht auf einen Ausschnitt der erfindungsgemäßen Vorrichtung, bei der eine auf der Transportscheibe geführte Münze in die Umlenkeinheit geleitet wird.

In Figur 1 ist die Vorderansicht eines Ausführungsbeispiels einer erfindungsgemäßen Vorrichtung zum Vereinzeln, Prüfen und Weiterleiten von Münzen dargestellt, die üblicherweise als Hopper bezeichnet wird. Die Vorrichtung weist eine an einer Basisplatte 1 befestigte Mitnehmerscheibe 2 auf, wobei über der Mitnehmerscheibe 2 zur teilweisen Abdeckung derselben ein nicht dargestellter Sammelbehälter angeordnet ist, der mit einem in Figur 1 gezeigten, als Trichter 3 bezeichnetes Leitblech versehen ist. In dem Sammelbehälter und auf dem Trichter 3 befindet sich im Betrieb eine Vielzahl von Münzen unterschiedlicher Sorten, aber üblicherweise einer Münzart bzw. Währung, beispielsweise Euromünzen. Über ihren Umfangsbereich verteilt ist die Mitnehmerscheibe 2 mit einer Mehrzahl von Mitnahmekammern 4 versehen, die durch in der Mitnehmerscheibe 2 vom Umfang her eingearbeiteten Ausnehmungen 4 gebildet sind. Die in dem nicht dargestellten Sammelbehälter aufgenommenen Münzen können in Kontakt mit der in der Basisplatte 1 drehbar gelagerten Mitnehmerscheibe 2 kommen, die über einen Antrieb mit Getriebe zur Drehung um eine Mittelachse angetrieben wird. Mithilfe der Mitnahmekammern bzw. -ausnehmungen 4 werden Münzen, die in dem Sammelbehälter regellos und unsortiert aufgenommen sind, bei Drehung der Mitnehmerscheibe 2 in den einzelnen Kammern bzw. Ausnehmungen 4 mitgenommen und durch die Drehbewegung der Mitnehmerscheibe 2 vom unteren Bereich des Sammelbehälters weg nach oben transportiert. Die Basisplatte 1 ist in der Einbaulage, in der die Vorrichtung in einen Automaten eingebaut wird, mit einem vorgegebenen Winkel schräg zur Vertikalen angeordnet, so dass von einem Transport der Münzen von unten nach oben gesprochen werden kann.

Oberhalb der Mitnehmerscheibe 2 und teilweise unter dieser liegend ist eine Transportscheibe 5 angeordnet, die eine Grundplatte 6 und ein Greifarmteil 7 aufweist. Das Greifarmteil 7 und die Grundplatte 6 sind derart miteinander verbunden, dass sie sich gemeinsam um eine Mittelachse drehen. Die Transportscheibe 5 bzw. das Greifarmteil 7 weist drei Greifarme 8 auf, die in gleichmäßigen Winkelabständen zueinander angeordnet sind. Die Greifarme 8 haben eine solche Länge, dass sie im Wesentlichen bis zum Umfang der Grundplatte 6 der Transportscheibe 5 reichen.

Wie die Mitnehmerscheibe 2 wird auch die Transportscheibe 5 über den nicht dargestellten Antrieb zur Drehung angetrieben. Zwischen den beiden Scheiben 2, 5 besteht eine starre Verbindung, die im Ausführungsbeispiel als Zahnradverbindung ausgebildet ist, wobei auch eine Zahnriemenverbindung denkbar wäre. Die Drehpositionen der Scheiben müssen immer synchron bleiben, ansonsten greift der Greifarm nicht in der richtigen Position, wobei Die Mitnehmerscheibe 2 und die Transportscheibe 5 laufen synchron zueinander, aber mit unterschiedlichen Geschwindigkeiten um, d.h. die Drehpositionen beider Scheiben 5, 7 sind immer synchron. Im vorliegenden Fall hat die Transportscheibe 5 die dreifache Geschwindigkeit zu der Mitnehmerscheibe 2, d. h., das Verhältnis der Geschwindigkeit der Transportscheibe zu der der Mitnehmerscheibe ist 3:1, und die Anzahl der Greifarme 8 der Transportscheibe 5 ist drei, während die Mitnehmerscheibe 2 neun Mitnahmekammern 4 aufweist.

Neben dem oberen Bereich der Transportscheibe 5 ist eine als Klappenteil 9 ausgebildete Umlenkanordnung vorgesehen, die eine zugeführte Münze in unterschiedliche Münzkanäle oder -schächte oder -wege leitet. Das Klappenteil 9 wird von einer Relaisanordnung 10 gesteuert, die Klappankermagnete aufweist.

Schließlich ist ebenfalls im oberen Bereich der Transportscheibe 5 zwischen Greifarmteil 7 und Klappenteil 9 eine Auswerfeinheit 11 an einem in Bezug auf die Transportscheibe 5 feststehenden Teil angeordnet, die, wie später beschrieben wird, eine zwischen einem Greifarm 8 und der Grundplatte 6 geführte Münze mit einer Auswerfbewegung in das Klappenteil 9 befördert.

Figur 2 ist eine perspektivische Ansicht entsprechend Figur 1, bei der das Greifarmteil 7 explosionsartig getrennt von der Anordnung dargestellt ist, und Figur 3 zeigt eine vergrößerte Darstellung des mit einem Kreis umfassten Mittelbereichs der Transportscheibe 5, bei dem das Greifarmteil 7 entfernt ist.

Im Mittelbereich der Transportscheibe 5 ist ein drehbares Achsenteil 12 angeordnet, an dem das Greifarmteil 7 befestigt ist und zusammen mit der Grundplatte 6 der Transportscheibe 5 umläuft. Das Achsenteil 12 des Mittelbereichs der Transportscheibe 5 wird von einem feststehenden Kulissenteil 13 umgeben, das ein Kulissensegment 14 aufweist. Das Kulissensegment 14 erstreckt sich in etwa über den halben Umfang des Achsenteils und ist mit einer Anhebeschräge 15, einem ebenen Abschnitt 16 und einer Absenkschräge 17 versehen, auf denen die Gleitarme 8 geführt werden. Die Anhebeschräge 15, der ebene Abschnitt 16 und die Absenkschräge 17 sind vorzugsweise mit einem Material bedeckt bzw. bestehen aus einem Material, das eine geringe Reibung aufweist.

In Figur 3 ist auf der rechten Seite unterhalb der Grundplatte ein eine Sensoranordnung aufweisendes Messsystem angeordnet, das dazu ausgebildet ist, verschiedene Parameter einer Münze, wie Größe bzw. Durchmesser und das Material der Münze, zu erfassen. Dabei kann die Sensoranordnung eine Spule mit Ferritkern umfassen.

Weiterhin ist in Figur 3 genauer die Auswerfeinheit 11 zu erkennen, die den Auswerfhebel 18, einen Schnapphebel 19 und eine Rückholfeder 20 aufweist.

Wie ausgeführt, ist das Greifarmteil 7 mit dem Achsenteil 12 fest verbunden. Das Greifarmteil 7 entsprechend Figur 2 weist drei Greifarme 8 auf, die zwischen zwei Halteplatten 25 aufgenommen sind. An einer der Halteplatten 25, der unteren in Figur 2, sind am Umfang Vorsprünge 21 vorgesehen, die zum Auslösen der Auswerfeinheit 11 bzw. der Schnappanordnung der Auswerfeinheit 11 dienen. Da drei Greifarme 8 vorgesehen sind, sind ebenfalls drei Auslösevorsprünge 21 vorgesehen.

Die Funktionsweise der erfindungsgemäßen Vorrichtung wird anhand der Figuren 4, 5, 6, die Ausschnitte der Vorrichtung zeigen, näher beschrieben.

Im Betrieb dreht sich die Mitnehmerscheibe 2 und fördert aus dem Sammelbehälter Münzen, die mittels der Mitnahmekammern 4 der Mitnehmerscheibe 2 aus der Menge von Münzen heraus geführt werden und in den Mitnahmekammern 4 entsprechend Figur 1 und 2 nach oben transportiert werden. Im Ausführungsbeispiel weist die Mitnehmerscheibe 2 neun Mitnahmekammern 4 auf und läuft mit einer vorgegebenen Geschwindigkeit um. Synchron dazu dreht sich die Transportscheibe 5, an der drei Greifarme 8 vorgesehen sind, wobei im Ausführungsbeispiel die Transportscheibe 5 mit einer dreifachen Geschwindigkeit der Mitnehmerscheibe 2 umläuft.

Die Greifarme 8 weisen jeweils einen federbelasteten Gleitstift 22 (siehe Fig. 4) auf, der auf dem Kulissensegment 14 gleitet. Dabei wird der jeweilige Greifarm 8 angehoben, wenn sich der zugeordnete Gleitstift 22 über die Anhebeschräge 15 bewegt, der Arm 8 wird im angehobenen Zustand, bei dem der Gleitstift 22 auf dem ebenen Abschnitt 16 gleitet, weiterbewegt, und bei der Absenkschräge 17 drückt die dem Gleitstift 22 zugeordnete Feder 26 den Stift 22 nach unten, wobei er im Bereich außerhalb des Kulissensegments 14 ohne Kontakt zu dem feststehenden Kulissenteils 13 ist. Die Feder 26 ist in den Figuren 4 bis 6 im entspannten Zustand gezeigt, da die Halteplatten 25, die die Greifarme 8 festlegen, nicht dargestellt sind.

In Figur 4 ist eine Position zu sehen, in der der Greifarm 8 kurz vor der Absenkschräge 17 über einer zu greifenden Münze 23, die in der Mitnahmekammer 4 aufgenommen ist, steht. Der Greifarm 8 ist mit einer eine flache Kuppe aufweisende Kontaktfläche 24 versehen, die aus einem weichen Material z.B. Fluorkautschuk besteht, das eine gewisse Reibung zwischen der Münze 23 und der Kontaktfläche 24 dahingehend vorsieht, dass die Münze 23 von der Kontaktfläche 24 mitgezogen wird. Dabei passt sich das weiche Material der Kontaktfläche an die Oberfläche der Münze 23 an, deren Prägetiefe je nach Münzsorte unterschiedlich sein kann.

Wenige Winkelgrade nach der in Figur 4 dargestellten Stellung schnellt der Greifarm auf die Stelle der unteren Mitnehmerscheibe 2. Falls, wie in Figur 4, eine Münze 23 vorhanden ist, drückt der Greifarm 8 mit seiner Kontaktfläche 24 auf die Münze 23, und da sich die Transportscheibe 5 dreimal schneller dreht als die Mitnehmerscheibe 2, zieht der Greifarm 8 die Münze 23 aus der Mitnahmekammer 4 der Mitnehmerscheibe 2 heraus. Die Münze befindet sich dann kurz vor dem unter der Transportscheibe 5 liegenden nicht dargestellten Messsystem und kann dann hinsichtlich ihrer Größe und/oder ihrer anderen Eigenschaften gemessen werden. Da beispielsweise zwölf Münzen pro Sekunde mittels der Transportscheibe 5 gefördert werden können, werden die beschriebenen Schritte in schneller Abfolge durchgeführt.

Das Herausziehen der Münze aus der Mitnahmekammer 4 der Mitnehmerscheibe 2 ist in Figur 5 dargestellt. Wenn eine Münze 23 aus der Münzaussparung 4 gezogen wird, beginnt die Vermessung der Münze 23 durch die unterhalb der Transportscheibe 5 liegende Sensoranordnung bei ca. vier Uhr, im Uhrziffernblatt gesehen. Bei zwei Uhr ist die Münze 23 vermessen und eine einen Prozessor aufweisende Steuereinheit entscheidet, was mit dieser Münze 23 passieren soll.

Die Münze 23 wird nun nach oben transportiert, bis sie den Bereich der Auswerfeinheit 11 erreicht, in dem der Greifarm kurz davor steht, die Anhebeschräge 15 des Kulissensegments 14 zu erreichen, um die Münze 23 loszulassen. Dabei ist die Münze 23 schon vermessen, und es ist entschieden, wohin sie weitergeleitet werden soll. Durch die Anhebeschräge 15 wird der Greifarm 8 angehoben und gibt die Münze 23 frei, wobei diese auf dem geraden Teil des sich noch in seiner Ruhestellung befindenden Auswerfhebels 18 aufliegt. Dann wird der Auswerfhebel 18 durch den dem Greifarm 8 zugeordneten Vorsprung 21 an dem Greifarmteil 7 betätigt und schnellt nach vorn bzw. hoch, wie in Figur 6 (in der Figur ist der Greifarm 8 "durchsichtig" dargestellt) gezeigt ist. Der Vorsprung 21 läuft am Schnapphebel 19 entlang und löst die Schnappvorrichtung aus, durch die der Münze 23 noch ein Schlag mitgeteilt wird. Die Rückstellfeder 20 bringt dann die Auswerfeinheit 11 in ihre Ausgangsstellung zurück.

Die Umlenkanordnung 9 weist ein Klappenteil auf, das abhängig von den gemessenen Parametern der Münze und von zusätzlichen Bezahlbedingungen von der Relaisanordnung 10 in unterschiedliche Stellungen bewegt wird, wodurch die eingeschobene Münze 23 in unterschiedliche Wege geleitet werden kann. Beispielsweise kann die Münze 23 über einen Münzkanal, in dem eine Lichtschranke zum Quittieren angeordnet ist, zu einer Hauptkasse geführt werden. Zumeist soll die Münze 23 jedoch ausgezahlt werden. Dann bekommt der erste Klappankermagnet sein Signal von der Steuereinheit und öffnet eine den Weg zur Auszahlung freigebende Klappe. Sobald die Münze 23 in eine erste, gleich an der Klappenöffnung liegende Lichtschranke eintritt, wird nach wenigen Millisekunden die Klappe mittel Druckfeder wieder zurückgestellt und am Austritt mit einer weiteren Lichtschranke quittiert. Schließlich ist die Klappenanordnung auch so ausgebildet, dass eine Münze 23 an einer Ablenkfläche 27, die dem Betrachter beispielsweise in Figur 1 zugewandt ist, wieder in den Sammelbehälter fällt, wobei sie auf den Trichter 3 gelangt und wieder in die Vielzahl von Münzen im Sammelbehälter zurückgeführt wird.

Die Signale der verschiedenen Lichtschranken werden an die nicht dargestellte Steuereinheit gesendet, die entsprechend die Klappenanordnung 9 und die Maßnahmen zur Weiterleitung der Münzen steuert.

## Patentansprüche

1. Vorrichtung zum Vereinzeln, Prüfen und Weiterleiten von Münzen mit einer drehbar gelagerten Mitnehmerscheibe (2) zum Fördern von Münzen aus einem Sammelbehälter und einer Vorrichtung zum Weiterleiten von auf der Mitnehmerscheibe geführten Münzen zu einer Überführungsvorrichtung, wobei die Vorrichtung zum Weiterleiten eine drehbare Transportscheibe (5) aufweist, die benachbart zur Mitnehmerscheibe (2) angeordnet ist und ausgebildet ist, jeweils die auf der Mitnehmerscheibe (2) geführten Münzen einzeln zu übernehmen und an einer Sensoreinheit zur Bestimmung mindestens eines Parameters der Münze vorbeizuführen, und dass die Überführungsvorrichtung eine Umlenkanordnung (9) aufweist, die ausgebildet ist, abhängig von dem mindestens einen Parameter der Münze diese zu unterschiedliche Transportwege zu leiten, **dadurch gekennzeichnet, dass** die Transportscheibe (5) eine Grundplatte (6) und mindestens einen Greifarm (8) aufweist, die gemeinsam umlaufen, und dass Mittel zum Einklemmen (24, 14, 17) der Münzen zwischen der Grundplatte (6) und dem mindestens einen Greifarm (8) vorgesehen sind,
dass die Mittel zum Einklemmen der Münze ein relativ zu dem mindestens einen umlaufenden Greifarm (8) feststehendes Kulissensegment (14) zum Anheben und Absenken des mindestens einen Greifarms aufweisen,
dass das Kulissensegment (14) einen ebenen Abschnitt (16) und zwei Schrägen (15, 17) aufweist,
dass die Mittel zum Einklemmen mindestens einen Gleitstift (22) aufweist, der dem mindestens einem Greifarm (8) zugeordnet ist und zum Gleiten auf dem Kulissensegment (14) ausgebildet ist und
dass dem mindestens einen Greifarm (8) eine Feder (26) zugeordnet ist, die ausgebildet und angeordnet ist, bei angehobenem Greifarm (8) komprimiert zu sein und sich zum Absenken zu entspannen.

2. Vorrichtung nach Anspruch 1, **dadurch gekennzeichnet, dass** die Transportscheibe (5) synchron zur Mitnehmerscheibe (2) in einem vorgegebenen Geschwindigkeitsverhältnis umläuft.

3. Vorrichtung nach Anspruch 2, **dadurch gekennzeichnet, dass** die Transportscheibe (5) mehrere Greifarme (8) aufweist, wobei das Geschwindigkeitsverhältnis abhängig von der Anzahl der Greifarme (8) ist.

4. Vorrichtung nach einem der Ansprüche 1 bis 3, **dadurch gekennzeichnet, dass** die Transportscheibe (5) mehrere Greifarme (8) umfasst und dass die Mitnehmerscheibe (2) mehrere Mitnehmerausnehmungen (4) zur Aufnahme der Münzen aufweist, wobei die Anzahl der Greifarme (8) und die Anzahl der Mitnehmerausnehmungen (4) in einem festen Verhältnis stehen.

5. Vorrichtung nach einem der Ansprüche 1 bis 4 **dadurch gekennzeichnet, dass** der mindestens eine Greifarm (8) eine Klemmfläche (24) zur Anlage auf eine zu transportierende Münze (23) aufweist.

6. Vorrichtung nach einem der Ansprüche 1 bis 5, **dadurch gekennzeichnet, dass** die Überführungsvorrichtung einen Auswurfhebel (18) mit Schnappanordnung (19, 20) aufweist, wobei an der Transportscheibe (8) Vorsprünge (21) zum Auslösen der Schnappanordnung und Betätigen des Auswurfhebels (18) angeordnet sind.

7. Vorrichtung nach einem der Ansprüche 1 bis 6, **dadurch gekennzeichnet, dass** die Sensoreinheit unterhalb der Grundplatte (6) der Transportscheibe (5) feststehend angeordnet ist und zur Feststellung der Münzgröße und mindestens einer Materialeigenschaft ausgebildet ist.

8. Vorrichtung nach einem der Ansprüche 1 bis 7, **dadurch gekennzeichnet, dass** die Umlenkanordnung eine Klappenanordnung (9) aufweist, die abhängig von dem mindestens einen Parameter der Münze steuerbar ist.

9. Vorrichtung nach einem der Ansprüche 1 bis 8, **dadurch gekennzeichnet, dass** die Klemmfläche (24) aus einem Kautschukmaterial, vorzugsweise Fluorkautschuk, besteht, das ausgebildet ist, sich an eine Prägetiefe der transportierenden Münze anzupassen.

10. Vorrichtung nach einem der Ansprüche 1 bis 9, **dadurch gekennzeichnet, dass** die Mitnehmerscheibe (2) und die Transportscheibe (5) von einem Antrieb zur Drehung antreibbar sind, wobei der Antrieb eine starre Verbindung zwischen Mitnehmerscheibe und Transportscheibe vorsieht, die vorzugsweise eine Zahnradverbindung oder eine Zahnriemenverbindung ist.

## Claims

1. A device for sorting, checking and forwarding coins, comprising a rotatably mounted carrier disk (2) for feeding coins from a collection container and a device for forwarding coins guided on the carrier disk to a transfer device, wherein the device for forwarding has a rotatable transport disk (5), which is arranged adjacently to the carrier disk (2) and is designed to individually receive the coins guided on the carrier disk (2) and to guide these past a sensor unit for determining at least one parameter of the coin, and wherein the transfer device has a redirection assembly (9), which is designed to channel the coin to different transport paths depending on the at least one parameter of the coin, **characterized in that** the transport disk (5) has a baseplate (6) and at least one gripper arm (8), which rotate together, and **in that** means (24, 14, 17) for clamping the coins are provided between the baseplate (6) and the at least one gripper arm (8),
**in that** the means for clamping the coins have a guiding segment (14), which is fixed relative to the at least one rotating gripper arm (8), for raising and lowering the at least one gripper arm,
**in that** the guiding segment (14) has a planar portion (16) and two chamfers (15, 17),
**in that** the means for clamping has at least one gliding pin (22), which is assigned to the at least one gripper arm (8) and is designed to glide on the guiding segment (14), and
**in that** the at least one gripper arm (8) is assigned a spring (26), which is designed and arranged to be compressed when the gripper arm (8) is raised, and to relax during lowering.

2. The device according to claim 1, **characterized in that** the transport disk (5) rotates synchronously with the carrier disk (2) at a predefined speed ratio.

3. The device according to claim 2, **characterized in that** the transport disk (5) has a plurality of gripper arms (8), wherein the speed ratio is dependent on the number of the gripper arms (8).

4. The device according to one of claims 1 to 3, **characterized in that** the transport disk (5) comprises a plurality of gripper arms (8), and **in that** the carrier disk (2) has a plurality of carrier recesses (4) for accommodating the coins, wherein the number of the gripper arms (8) and the number of the carrier recesses (4) have a fixed ratio to one another.

5. The device according to one of claims 1 to 4, **characterized in that** the at least one gripper arm (8) has a clamping surface (24) for bearing against a coin (23) to be transported.

6. The device according to one of claims 1 to 5, **characterized in that** the transfer device has an ejection lever (18) having a snap-action assembly (19, 20), wherein projections (21) are arranged on the transport disk (8) for triggering the snap-action assembly and actuating the ejection lever (18).

7. The device according to one of claims 1 to 6, **characterized in that** the sensor unit is fixed beneath the base plate (6) of the transport disk (5) and is designed to establish the coin size and at least one material property.

8. The device according to one of claims 1 to 7, **characterized in that** the redirection assembly has a flap assembly (9), which is controllable depending on the at least one parameter of the coin.

9. The device according to one of claims 1 to 8, **characterized in that** the clamping surface (24) consists of a rubber material, preferably fluororubber, which is designed to adapt to a relief depth of the transported coin.

10. The device according to one of claims 1 to 9, **characterized in that** the carrier disk (2) and the transport disk (5) are driveable by a drive so as to rotate, wherein the drive provides a rigid connection between the carrier disk and the transport disk which is preferably a gear connection or a toothed belt connection.

## Revendications

1. Dispositif de séparation, de contrôle et d'acheminement de pièces avec un disque d'entraînement (2) monté en rotation pour le transport de pièces à partir d'un récipient de collecte et un dispositif pour acheminer des pièces guidées avec le disque d'entraînement vers un dispositif de convoyage, où le dispositif pour acheminer présente un disque de transport (5) rotatif, qui est disposé au voisinage du disque d'entraînement (2) et est conçu pour prendre en charge de manière individuelle les pièces guidées sur le disque d'entraînement (2) et les faire passer devant une unité de détection pour la détermination d'au moins un paramètre de la pièce, et que le dispositif de convoyage présente un système de déviation (9) qui est conçu pour, en fonction de l'au moins un paramètre de la pièce, guider celle-ci vers divers itinéraires de transport, **caractérisé en ce que** le disque de transport (5) présente une plaque de base (6) et au moins un bras de manipulation (8) qui tournent ensemble, et que des moyens pour le serrage (24, 14, 17) des pièces entre la plaque de base (6) et l'au moins un bras de manipulation (8) sont prévus,
que les moyens pour le serrage de la pièce présentent un segment de coulisse (14) fixe par rapport à l'au moins un bras de manipulation (8) tournant pour monter et descendre l'au moins un bras de manipulation,
que le segment de coulisse (14) présente une portion plane (16) et deux pentes (15, 17),
que les moyens pour le serrage présentent au moins une goupille coulissante (22) à laquelle est associé l'au moins un bras de manipulation (8) et qui est conçue pour coulisser sur le segment de coulisse (14), et
qu'un ressort (26) est associé à l'au moins un bras de manipulation (8), qui est conçu et disposé pour être comprimé lorsque le bras de manipulation (8) est levé et pour se détendre lorsqu'il est baissé.

2. Dispositif selon la revendication 1, **caractérisé en ce que** le disque de transport (5) fonctionne de manière synchronisée avec le disque d'entrainement (2) dans un rapport de vitesse prédéfini.

3. Dispositif selon la revendication 2, **caractérisé en ce que** le disque de transport (5) présente plusieurs bras de manipulations (8), où le rapport de vitesse est dépendant du nombre de bras de manipulations (8).

4. Dispositif selon l'une des revendications 1 à 3, **caractérisé en ce que** le disque de transport (5) comprend plusieurs bras de manipulations (8) et que le disque d'entraînement (2) présente plusieurs cavités d'entraînement (4) pour la réception des pièces, où le nombre de bras de manipulations (8) et le nombre de cavités d'entrainement (4) se situent dans un rapport fixe.

5. Dispositif selon l'une des revendications 1 à 4, **caractérisé en ce que** l'au moins un bras de manipulation (8) présente une surface de serrage (24) pour l'application à une pièce (23) à transporter.

6. Dispositif selon l'une des revendications 1 à 5, **caractérisé en ce que** le dispositif de convoyage présente un levier d'éjection (18) avec un système d'encliquetage (19, 20), où des protubérances (21) sont disposées sur le disque de transport (8) pour la libération du système d'encliquetage et l'actionnement du levier d'éjection (18).

7. Dispositif selon l'une des revendications 1 à 6, **caractérisé en ce que** l'unité de capteurs est disposée fixe en-dessous de la plaque de base (6) du disque de transport (5) et est conçue pour la détermination de la taille de la pièce et d'au moins une propriété de matière.

8. Dispositif selon l'une des revendications 1 à 7, **caractérisé en ce que** le système de déviation présente un système à clapet (9) qui peut être commandé en fonction de l'au moins un paramètre de la pièce.

9. Dispositif selon l'une des revendications 1 à 8, **caractérisé en ce que** la surface de serrage (24) est constituée d'un matériau de type caoutchouc, de préférence de type caoutchouc fluoré qui est conçu pour s'adapter à une profondeur de gravure de la pièce à transporter.

10. Dispositif selon l'une des revendications 1 à 9, **caractérisé en ce que** le disque d'entraînement (2) et le disque de transport (5) peuvent être entraînés en rotation par un entraînement, où l'entraînement prévoit une liaison rigide entre le disque d'entraînement et le disque de transport qui est de préférence une liaison par roue dentée ou une liaison par courroie dentée.
